# EUROPÄISCHE PATENTSCHRIFT

(11) **EP 0 303 805 B1**
(45) Veröffentlichungstag und Bekanntmachung des Hinweises auf die Patenterteilung: **05.06.1991**
(21) Anmeldenummer: 88110343.6
(22) Anmeldetag: 29.06.1988
(51) Int. Cl.: F26B 25/12, F26B 13/10

(54) **Vorrichtung zur Wärmebehandlung einer kontinuierlich bewegten Warenbahn**
Heat treatment apparatus for a running web
Dispositif de traitement à chaud d'une bande continue

(30) Priorität: 16.08.1987 DE 8711119 U
(43) Veröffentlichungstag der Anmeldung: 22.02.1989
(73) Patentinhaber: Brückner Trockentechnik GmbH & Co. KG, D-71229 Leonberg (DE)
(72) Erfinder: Gresens, Harry, D-7141 Benningen/Neckar (DE)
(74) Vertreter: Tetzner, Volkmar, Dr.-Ing. Dr. jur.

(56) Entgegenhaltungen:
- AT-B- 329 498
- DE-A- 2 417 096

## Beschreibung

Die Erfindung betrifft eine Vorrichtung (entsprechend dem Oberbegriff des Anspruches 1) zur Wärmebehandlung einer kontinuierlich bewegten Warenbahn.

Vorrichtungen dieser Art finden insbesondere als Spannmaschinen zum Trocknen und Fixieren von textilen Warenbahnen Verwendung.

Da die in den einzelnen Behandlungszonen durch den Ventilator umgewälzte Luft zwangsläufig einen gewissen Anteil von Fasern und Fremdstoffen aufnimmt, die sich an gewissen Stellen des Strömungsweges, insbesondere im Bereich der Düsen und im Ventilatorgehäuse, absetzen, ist eine regelmäßige Reinigung der Düsen, des Ventilators und des Ventilatorgehäuses notwendig.

Zu diesem Zweck muß bei den bisher bekannten Ausführungen (siehe z.B. die AT-B-329 498) der Innenraum des Maschinengehäuses durch im Maschinengehäuse vorgesehene Türen betreten werden. Die Düsen müssen zum Zwecke der Reinigung im allgemeinen ausgebaut und außerhalb des Maschinengehäuses gereinigt werden. Ebenso umständlich und zeitaufwendig erweist sich bei den bekannten Ausführungen der Zugang zum Innern des Ventilatorgehäuses und seine Reinigung.

Der Erfindung liegt daher die Aufgabe zugrunde, unter Vermeidung dieser Mängel eine Vorrichtung der im Oberbegriff des Anspruches 1 vorausgesetzten Art so auszubilden, daß die Düsenkästen, der Ventilator und das Innere des Ventilatorgehäuses auf besonders einfache und zeitsparende Weise gereinigt werden können.

Diese Aufgabe wird erfindungsgemäß durch die kennzeichnenden Merkmale des Anspruches 1 gelöst.

Zweckmäßige Ausgestaltungen der Erfindung sind Gegenstand der Unteransprüche.

Ein Ausführungsbeispiel der Erfindung ist in der Zeichnung veranschaulicht.

Die in der Zeichnung in einem Ausschnitt in perspektivischer Darstellung (teilweise aufgebrochen) veranschaulichte Spannmaschine zur Wärmebehandlung einer kontinuierlich bewegten Warenbahn enthält in einem Maschinengehäuse 1 eine Anzahl von in Bewegungsrichtung der Warenbahn aufeinanderfolgenden Behandlungszonen, von denen im folgenden die Behandlungszone 2 näher erläutert wird.

Sie enthält einen durch einen Motor 3 angetriebenen Ventilator 4, der im unteren Bereich eines quaderförmigen Ventilatorgehäuses 5 angeordnet ist. Der Innenraum des Ventilatorgehäuses 5 ist an die Druckseite des Ventilators angeschlossen.

Das Ventilatorgehäuse 5 ist auf der Innenseite einer Längswand des Maschinengehäuses 1 angeordnet, wobei die Ventilatorgehäuse von aufeinanderfolgenden Behandlungszonen jeweils an unterschiedlichen Längsseiten des Maschinengehäuses 1 vorgesehen sind.

Mit dem oberen Bereich des Ventilatorgehäuses 5 sind obere Düsenkästen 6 und untere Düsenkästen 7 verbunden. Über diese Düsenkästen wird die vom Ventilator umgewälzte Luft der zwischen den oberen und unteren Düsenkästen 6, 7 hindurchgeführten Warenbahn von oben und unten zugeführt.

Zur Rückführung der die Warenbahn verlassenden Luft dient ein im oberen Bereich des Maschinengehäuses 1 angeordneter, in der Zeichnung nicht sichtbarer Rückluftkanal, der zur Saugseite des Ventilators 4 führt und in dem üblicherweise Filter- und Heizeinrichtungen vorgesehen sind. In diesen Rückluftkanal tritt die Luft durch ein Sieb 8 ein, das durch einen Schlitz in der Seitenwand des Maschinengehäuses 1 zum Zwecke der Reinigung nach außen herausziehbar ist.

Die der benachbarten Längswand des Maschinengehäuses 1 zugekehrte äußere Längswand des Ventilatorgehäuses 5 ist in ihrem oberen Bereich mit einer Öffnung 9 versehen, die durch ein (nicht veranschaulichtes) Verschlußorgan verschließbar ist und durch die der Innenraum des Ventilatorgehäuses 5 und die Düsenkästen 6 und 7 zu Reinigungszwecken von außen zugänglich sind.

Zu diesem Zweck ist das Maschinengehäuse 1 im Bereich der Öffnung 9 des Ventilatorgehäuses 5 mit einer Öffnung 10 versehen, die durch eine schwenkbare Türe 11 verschließbar ist und durch die das Verschlußorgan der Öffnung 9 des Ventilatorgehäuses zugänglich ist.

Wie die Zeichnung erkennen läßt, reicht die im Ventilatorgehäuse 5 vorgesehene Öffnung 9 bis zum oberen Rand des Gehäuses 5 und erstreckt sich damit über den gesamten Höhenbereich der Eintrittsöffnungen der Düsenkästen 6 und 7. Mittels eines durch die Öffnung 9 des Ventilatorgehäuses 5 eingeführten Reinigungsgerätes (beispielsweise eines Staubsaugers mit langem Saugrohr) kann daher das Innere der oberen und unteren Düsenkästen 6, 7 (einschließlich der auf der Ausblasseite dieser Kästen vorgesehenen Düsen) bequem gereinigt werden. Ebenso ist durch die Öffnung 9 des Ventilatorgehäuses 5 der Innenraum des Ventilatorgehäuses sowie der Ventilator 4 zu Reinigungszwecken gut zugänglich.

Zum Verständnis sei angemerkt, daß in der Zeichnung die feste Decke des Ventilatorgehäuses 5 weggelassen ist, um die Eintrittsöffnungen der oberen Düsenkästen 6 sichtbar zu machen.

Das Verschlußorgan der Öffnung 9 des Ventilatorgehäuses 5 kann beispielsweise durch einen Deckel gebildet werden, der mittels lösbarer Halterungselemente, beispielsweise durch Spannschrauben, befestigt wird.

Zweckmäßig werden geeignete Sicherungsmaßnahmen getroffen, um zu gewährleisten, daß der die Öffnung 9 des Ventilatorgehäuses 5 verschließende Deckel (nach Öffnen der Türe 11) erst abgenommen werden kann, wenn der Motor 3 abgeschaltet und der Ventilator 4 zum Stillstand gekommen ist.

## Patentansprüche

1. Vorrichtung zur Wärmebehandlung einer kontinuierlich bewegten Warenbahn in mehreren innerhalb eines Maschinengehäuses (1) in Bewegungsrichtung der Warenbahn aufeinanderfolgenden Behandlungszonen (2), die jeweils enthalten:
a) einen Ventilator (4) zur Förderung eines Umluftstromes,
b) ein in seinem unteren Bereich den Ventilator (4) aufnehmendes und mit seinem Innenraum an die Druckseite des Ventilators angeschlossenes Ventilatorgehäuse (5), das auf der Innenseite einer Längswand des Maschinengehäuses (1) angeordnet ist,
c) mit dem oberen Bereich des Ventilatorgehäuses (5) verbundene Düsenkästen (6, 7) zur Zuführung des Umluftstromes zur Warenbahn, gekennzeichnet durch folgende Merkmale:
d) die der benachbarten Längswand des Maschinengehäuses (1) zugekehrte äußere Längswand des Ventilatorgehäuses (5) ist in ihrem oberen Bereich mit einer durch ein Verschlußorgan verschließbaren Öffnung (9) versehen, durch die der Innenraum des Ventilatorgehäuses (5) und die Düsenkästen (6, 7) zugänglich sind;
e) das Maschinengehäuse (1) ist im Bereich der verschließbaren Öffnung (9) des Ventilatorgehäuses (5) mit einer gleichfalls verschließbaren Öffnung (10) versehen, durch die das Verschlußorgan der Öffnung (9) des Ventilatorgehduses (5) zugänglich ist.

2. Vorrichtung nach Anspruch 1, dadurch gekennzeichnet, daß das Verschlußorgan der Öffnung (9) des Ventilatorgehäuses (5) durch einen mittels lösbarer Halterungselemente, vorzugsweise Spannschrauben, befestigten Deckel gebildet wird.

3. Vorrichtung nach Anspruch 1, dadurch gekennzeichnet, daß die im Maschinengehäuse (1) vorgesehene Öffnung (10) durch eine schwenkbare Türe (11) verschließbar ist.

4. Vorrichtung nach Anspruch 1, dadurch gekennzeichnet, daß das Ventilatorgehäuse (5) quaderförmig ausgebildet ist.

5. Vorrichtung nach Anspruch 4, dadurch gekennzeichnet, daß sich die im Ventilatorgehäuse (5) vorgesehene Öffnung (9) mindestens über den Höhenbereich der Eintrittsöffnungen der Düsenkästen (6, 7) erstreckt.

## Claims

1. Apparatus for the heat treatment of a length of continuously moving marterial in a plurality of treatment zones (2) which follow one another in the direction of movement of the length of material inside a machine housing (1), each of the said zones containing:
a) a fan (4) to provide a stream of circulating air,
b) a fan housing (5) which accommodates the fan (4) in its lower region and is connected by its interior to the delivery side of the fan and is arranged on the inner face of a long wall of the machine housing (1),
c) nozzle casings (6, 7) which are connected to the upper region of the fan housing (5) and serve for delivery of the stream of circulating air to the length of material,
characterised by the following features:
d) the outer long wall of the fan housing (5) facing the adjacent long wall of the machine housing (1) is provided in its upper region with an opening (9) which can be closed by a closure device and through which the interior of the fan housing (5) and the nozzle casings (6, 7) are accessible;
e) the machine housing (1) is provided in the region of the closable opening (9) in the fan housing (5) with an equally closable opening (10) through which the closure device for the opening (9) in the fan housing (5) is accessible

2. Apparatus as claimed in claim 1, characterised in that the closure device for the opening (9) in the fan housing (5) is formed by a lid which is fastened by means of releasable retaining elements, preferably tightening screws.

3. Apparatus as claimed in claim 1, characterised in that the opening (9) provided in the machine housing (1) can be closed by a hinged door (11).

4. Apparatus as claimed in claim 1, characterised in that the fan housing (5) is of square construction.

5. Apparatus as claimed in claim 4, characterised in that the opening (9) provided in the fan housing (5) extends at least over the range of heights of the inlet openings of the nozzle casing (6, 7).

## Revendications

1. Dispositif de traitement thermique d'une nappe de produit en déplacement continu dans plusieurs zones de traitement (2) qui se succèdent à l'intérieur d'une enveloppe (1) de la machine dans le sens du déplacement de la nappe de produit et dont chacune comprend:
a) un ventilateur (4) de refoulement d'un courant d'air en circulation,
b) une cage (5) logeant le ventilateur (4) dans sa partie inférieure, dont le volume interne est raccordé au côté refoulement du ventilateur et qui est disposée sur le côté intérieur d'une cloison longitudinale de l'enveloppe (1) de la machine,
c) des caissons (6, 7) à ajustages reliés à la partie supérieure de la cage (5) du ventilateur et destinés à diriger le courant d'air en circulation sur la nappe de produit,
caractérisé par les particularités suivantes:
d) la cloison extérieure longitudinale, tournée vers la cloison longitudinale voisine de l'enveloppe (1) de la machine, de la cage (5) du ventilateur comporte à la partie supérieure une ouverture (9) se fermant par un organe d'obturation et par laquelle le volume interne de la cage (5) du ventilateur et les caissons (6, 7) à ajustages sont accessibles;
e) l'enveloppe (1) de la machine comporte, dans la région de l'ouverture obturable (9) de la cage (5) du ventilateur, une ouverture (10) également obturable et par laquelle l'organe d'obturation de l'ouverture (9) de la cage (5) du ventilateur est accessible.

2. Dispositif selon la revendication 1, caractérisé en ce que l'organe d'obturation de l'ouverture (9) de la cage (5) du ventilateur est formé d'un couvercle se fixant par des éléments amovibles de retenue, avantageusement par des boulons.

3. Dispositif selon la revendication 1, caractérisé en ce que l'ouverture (10) prévue dans l'enveloppe (1) de la machine est obturable par une porte pivotante (11).

4. Dispositif selon la revendication 1, caractérisé en ce que la cage (5) du ventilateur est parallélépipédique.

5. Dispositif selon la revendication 4, caractérisé en ce que l'ouverture (9) prévue dans la cage (5) du ventilateur se prolonge au moins sur la hauteur des orifices d'entrée des caissons (6, 7) à ajustages.
